# EUROPÄISCHE PATENTSCHRIFT

(11) **EP 0 963 595 B1**
(45) Veröffentlichungstag und Bekanntmachung des Hinweises auf die Patenterteilung: **07.05.2003**
(21) Anmeldenummer: 98912214.8
(22) Anmeldetag: 13.02.1998
(51) Int. Cl.: H01H 50/02

(54) **VERBINDUNGSELEMENT ZUM VERBINDEN VON EINZELSCHÜTZEN ZU EINER SCHÜTZKOMBINATION**
ELEMENT FOR CONNECTING INDIVIDUAL CONTACTORS TO A CONTACTOR COMBINATION
ELEMENT D'ASSEMBLAGE POUR ASSEMBLER DES CONTACTEURS INDIVIDUELS EN UNE COMBINAISON DE CONTACTEURS

(30) Priorität: 27.02.1997 DE 29703565 U
(43) Veröffentlichungstag der Anmeldung: 15.12.1999
(73) Patentinhaber: SIEMENS AKTIENGESELLSCHAFT, 80333 München (DE)
(72) Erfinder: FABER, Stephan, D-92245 Kümmersbruck (DE); PAUL, Klaus-Dieter, D-92237 Sulzbach-Rosenberg (DE)
(86) Internationale Anmeldenummer: DE9800417
(87) Internationale Veröffentlichungsnummer: WO98038665

(56) Entgegenhaltungen:
- EP-A- 0 626 712
- DE-A- 3 828 277
- DE-C- 19 547 011
- FR-A- 1 590 869
- FR-A- 2 550 907

## Beschreibung

Die Erfindung bezieht sich auf ein Verbindungselement zum Verbinden von Einzelschützen zu einer Schützkombination.

Verbindungselemente für Schützkombinationen gehören seit geraumer Zeit zum Lieferprogramm von Schützherstellern. Bei den hierzu verwendeten Schützen sind die Magnetkammern mit Nuten, z.B. Schwalbenschwanznuten oder T-Nuten ausgeprägt. Die bekannten Verbindungselemente sind im Bereich von Hutschienenbefestigungen der Schütze positioniert. Auf diese Weise werden die Verbindungselemente gegen Herausfallen fixiert. Bei Verschraubung der Geräte auf einer Grundplatte ist ein Herauswandern der Verbindungselemente bis zur Grundplatte möglich.

Die zunehmende Miniaturisierung der Schütze, insbesondere die Reduzierung der Baubreite, bringt es mit sich, daß durch die Platzverhältnisse in der Magnetkammer die mögliche Positionierung der Koppelstelle eingeschränkt wird. Wird die Koppelstelle außerhalb des Eingriffsbereichs der Hutschiene gewählt, muß ein Herauswandern des Verbindungselements zuverlässig verhindert werden.

Der Erfindung liegt die Aufgabe zugrunde, ein Verbindungselement zu schaffen, bei dem unabhängig von der Position in der Magnetkammer der Schütze und unabhängig von der Befestigungsart, z.B. Hutschienenbefestigung oder Aufschrauben auf einer Grundplatte, ein Herauswandern zuverlässig verhindert wird. Die Aufgabe wird durch ein Verbindungselement mit den Merkmalen nach Anspruch 1 gelöst.

Vorteilhafte Weiterbildungen des Verbindungselements sind den Unteransprüchen 2 und 3 zu entnehmen.

Ein Ausführungsbeispiel der Erfindung wird im folgenden anhand einer Zeichnung näher erläutert. Es zeigen:
- FIG 1: eine perspektivische Ansicht eines Verbindungselements und
- FIG 2: das Verbindungselement gemäß FIG 1 nach Verrastung in einem Einzelschütz.

In FIG 1 ist eine perspektivische Ansicht eines Verbindungselements 1 zum Verbinden von Einzelschützen zu einer Schützkombination dargestellt. Das Verbindungselement 1 weist T-förmige Eingriffsabschnitte 2 auf. Im Kopfbereich 3 ist das Verbindungselement 1 mit zwei federnden Schenkeln 4 ausgeführt, an deren Außenflächen Rastnasen 5 angeformt sind. Der Abstand a der Eingriffsabschnitte 2 ist dem Montageabstand der Einzelschütze angepaßt.

FIG 2 zeigt ein Verbindungselement 1 im verrasteten Zustand in einem Einzelschütz 6, von dem hier nur ein Teilbereich wiedergegeben ist. Die Koppelstelle befindet sich hier außerhalb der Hutschienenbefestigung 7 des Einzelschützes, das zur Ankopplung des Verbindungselements 1 eine angepaßt gestaltete Eingriffsnut 8 aufweist, die demzufolge auch T-förmig ausgebildet ist. Das Verbindungselement 1 ist hier nach Einschub in die Eingriffsnut 8 über seine Rastnasen 4 an einer Gehäusekontur 9 des Einzelschützes 6 verrastet. Sowohl zum Einschub wie auch zur Demontage ist die Ausbildung mit den federnden Schenkeln 4 wichtig. Zur Demontage der Schützkombination wird das Verbindungselement 1 im Kopfbereich 3 mit einer Zange gegriffen und aus den Eingriffsnuten 8 der Magnetkammern der Einzelschütze 6 herausgezogen. Bei diesem Vorgang wird die Verrastung des Verbindungselements 1 automatisch entriegelt.

Je nach Montageabstand der Einzelschütze wird das Verbindungselement 1 mit entsprechend angepaßten Abstand a zwischen seinen Eingriffsabschnitten 2 ausgeführt.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Schützkombination mit zwei Einzelschützen (6), die durch ein Verbindungselement (1) lösbar miteinander verbunden sind, mit folgenden Merkmalen:
a) das Verbindungselement (1) weist Eingriffsabschnitte (2) auf, die in angepaßt gestaltete Eingriffsnuten der Einzelschütze (6) eingeschoben sind, wobei jedem Schütz (6) ein zugehöriger Eingriffsabschnitt (2) zugeordnet ist und die Eingriffsabschnitte (2) durch einen Abstand a voneinander beabstandet sind, der dem Montageabstand der Schütze (6) angepaßt ist,
b) das Verbindungselement (1) weist einen Kopfbereich mit zwei federnden Schenkeln (4) auf, die jeweils mit einer Rastnase (5) versehen sind,
c) die Rastnasen (5) sind jeweils an einem der Schütze (6) verrastet,
d) die Verrastung ist durch Greifen der von außen zugänglichen federnden Schenkel (4) aufhebbar.

## Claims

1. Contactor combination with two individual contactors (6), which are connected detachably to each other by means of a connecting element (1), with the following features:
a) the connecting element (1) has contact sections (2) which are inserted in appropriately shaped contact grooves on the individual contactors (6), with each contactor (6) being assigned a corresponding contact section (2) and the contact sections (2) being at a distance a from each other, which corresponds to the assembly distance between the contactors (6),
b) the connecting element (1) has a head area with two elastic limbs (4), each of which has a stop lug (5),
c) the stop lugs (5) are each locked to one of the contactors (6),
d) the lock can be released by gripping one of the externally accessible elastic limbs (4).

## Revendications

1. Combinaison de contacteurs comportant deux contacteurs (6) individuels qui sont assemblés entre eux de manière amovible par un élément (1) d'assemblage,
ayant les caractéristiques suivantes :
a) l'élément (1) d'assemblage comporte des parties (2) d'engagement qui sont glissées dans des rainures d'engagement de forme adaptée des contacteurs (6) individuels, une partie (2) d'engagement respective étant associée à chaque contacteur (6) et les parties (2) d'engagement étant mutuellement espacées d'une distance a qui est adaptée à la distance de montage des contacteurs (6),
b) l'élément (1) d'assemblage comporte une région de tête ayant deux branches (4) élastiques, qui sont chacune munies d'un bec (5) d'encliquetage,
c) les becs (5) d'encliquetage sont respectivement encliquetés sur un des contacteurs (6),
d) l'encliquetage peut être supprimé en saisissant les branches (4) élastiques, accessibles de l'extérieur.
